# EUROPÄISCHE PATENTSCHRIFT

(11) **EP 0 829 687 B1**
(45) Veröffentlichungstag und Bekanntmachung des Hinweises auf die Patenterteilung: **09.10.2002**
(21) Anmeldenummer: 97113370.7
(22) Anmeldetag: 02.08.1997
(51) Int. Cl.: F24D 3/10

(54) **Befülleinrichtung für Hydraulikbaugruppe**
Replenishment device for hydraulic unit
Dispositif de remplissage pour unité hydraulique

(30) Priorität: 13.08.1996 DE 19632604
(43) Veröffentlichungstag der Anmeldung: 18.03.1998
(73) Patentinhaber: WILO GmbH, D-44263 Dortmund (DE)
(72) Erfinder: Materne, Thomas, 59348 Lüdinghausen (DE)
(74) Vertreter: COHAUSZ DAWIDOWICZ HANNIG & PARTNER

(56) Entgegenhaltungen:
- GB-A- 2 233 739

## Beschreibung

Die Erfindung betrifft eine Hydraulikbaugruppe für eine kombinierte Heizwasser- und Sanitärwasseranlage.

Solche Hydraulikbaugruppen sind allgemein bekannt. So offenbart die europäische Patentanmeldung EP 0 568 122 eine derartige Hydraulikbaugruppe, die an die Rohrleitungen einer Heizwasseranlage sowie an die Rohrleitungen einer Sanitärwasseranlage anschließbar ist. Die kombinierte Heizwasser- und Sanitärwasseranlage weist dabei mindestens eine Pumpe, mindestens eine Vorrichtung zum Erwärmen von Räumen, insbesondere einen Heizkörper, eine Wärmequelle und mindestens einen Wärmetauscher zum Erwärmen von Heiz- und/oder Sanitärwasser auf.

In dem Heizwasserkreislauf kann es durch Leckagen, insbesondere an den Heizkörpern, zu Wasserverlust und Lufteinschlüssen kommen. Daher muß in dem Heizwasserkreislauf eine Befülleinrichtung zum Nachfüllen von Wasser vorgesehen sein. Außerdem kann die Befülleinrichtung auch zur erstmaligen Befüllung des Heizwasserkreislaufs dienen. Dabei gelten in verschiedenen Ländern unterschiedliche Sicherheitsvorschriften, so dass verschiedene Befülleinrichtungen zum Einsatz kommen müssen.

Aus der GB 2 233 739 ist ferner ein Kugelventil zum periodischen Anschluß geschlossener hydraulischer Systeme, beispielsweise von Heizsystemen, an eine Wasserquelle bekannt. Dieses Ventil kann jedoch nicht als Befülleinrichtung in einer Hydraulikbaugruppe vorgesehen werden, die zur Anpassung an unterschiedliche Sicherheitsvorschriften auswechselbar sein soll.

Aufgabe der Erfindung ist es, eine konstruktiv einfache, preiswert herzustellende und leicht handhabbare Hydraulikbaugruppe der eingangs genannten Art zu schaffen, die bei einer kompakten Bauweise und geringem Gewicht einen geringen Raumbedarf hat und schnell an die unterschiedlichen Vorschriften für die Befülleinrichtung anpassbar ist.

Diese Aufgabe wird erfindungsgemäß durch eine Hydraulikbaugruppe nach Anspruch 1 gelöst. Vorteilhafte Ausführungsformen der erfindungsgemäßen Hydraulikbaugruppe sind in den Unteransprüchen aufgeführt.

Bei der erfindungsgemäßen Hydraulikbaugruppe ist es wesentlich, daß die Hydraulikbaugruppe über Anschlüsse an den Heizwasserkreislauf und an den Sanitärwasserkreislauf anschließbar ist, und daß in die Hydraulikbaugruppe eine Befülleinrichtung zum Befüllen des Heizwasserkreislaufs mit Wasser als auswechselbare Einheit integriert ist, wobei die Befülleinrichtung innerhalb der Hydraulikbaugruppe über Schnittstellen sowohl an den Heizwasserkreislauf als auch an den Sanitärwasserkreislauf anschließbar ist.

Wesentlicher Vorteil der erfindungsgemäßen Hydraulikbaugruppe ist, dass die Befülleinrichtung zum Befüllen des Heizwasserkreislaufs mit Wasser als schnell auswechselbare Einheit in die Hydraulikbaugruppe integriert ist. Dadurch ist der Anschluß einer separaten Befülleinrichtung an den Heizwasserkreislauf nicht erforderlich. Es reicht aus, die mit der entsprechenden Befülleinrichtung vormontierte Hydraulikbaugruppe an den Heizwasser- und den Sanitärwasserkreislauf anzuschließen.

Bei einfacher Konstruktion wird eine kompakte Bauweise erreicht, die nur einen geringen Bauraum beansprucht und ein geringes Gewicht hat. Die getrennte Einheit kann auf einfache Weise auch nachträglich in eine Heizwasser und/oder Sanitärwasseranlage angeschlossen werden. Dabei ist eine Überprüfung der einzelnen Komponenten insbesondere der Befülleinrichtung des Heizwasserkreislaufs nicht mehr erforderlich. Diese Prüfung kann bereits bei der Vormontage der Hydraulikbaugruppe beim Hersteller erfolgen.

Dadurch daß die Befülleinrichtung innerhalb der Hydraulikbaugruppe an den Heizwasser- und an den Sanitärwasserkreislauf anschließbar ist und alle anschließbaren Befülleinrichtungen die gleichen Schnittstellen zum Anschluß an die beiden Wasserkreisläufe haben, ist ein einfaches und besonders schnelles Auswechseln und Anschließen der Befülleinrichtungen möglich.

Wenn die Vorschriften für die Befülleinrichtung es zulassen, kann der Heizwasserkreislauf mit dem Sanitärwasserkreislauf über eine Leitung mit einem Absperrorgan absperrbar verbunden sein. In diesem Fall wird der Heizwasserkreislauf mit dem Sanitärwasser befüllt.

Zusätzlich kann in der Leitung zwischen den beiden Wasserkreisläufen ein Rückflußverhinderer angeordnet sein, um entsprechende Vorschriften in einigen Ländern zu erfüllen.

In den Ländern, in denen eine Verbindung zwischen dem Sanitärwasser- und dem Heizwasserkreislauf nicht zulässig ist, kann die Befülleinrichtung eine Leitung mit einem Absperrorgan aufweisen, durch die der Heizwasserkreislauf mit einem externen Wasserreservoir absperrbar verbunden ist. Dieses externe Wasserreservoir kann vorteilhafterweise durch eine vom Sanitärwasserkreislauf getrennte Wasserleitung gebildet sein.

Weitere Vorteile und Merkmale der Erfindung ergeben sich aus der nachfolgenden Beschreibung und den in den Zeichnungen dargestellten Ausführungsbeispielen.

Die Figuren zeigen jeweils eine kombinierte Heizwasserund Sanitärwasseranlage mit einer erfindungsgemäßen Hydraulikbaugruppe, bei der folgende Befülleinrichtungen integriert sind:
- Figur 1:: Befülleinrichtung mit einer Verbindungsleitung zwischen Heizwasserkreislauf und Sanitärwasserkreislauf,
- Figur 2:: Befülleinrichtung nach Figur 1 mit Rückflußverhinderer und
- Figur 3:: Befülleinrichtung mit Anschlußleitung an ein externes Wasserreservoir.

Die in den Figuren dargestellte kombinierte Heizwasserund Sanitärwasseranlage 1 umfaßt einen Heizwasserkreislauf 2 und einen Sanitärwasserkreislauf 3. In den Leitungen des Heizwasserkreislaufs 2 sind mehrere Heizkörper 4 zum Erwärmen von Räumen angeordnet. Im Sanitärwasserkreislauf 3 sind mehrere Einrichtungen 5 zur Entnahme von Brauchwasser vorgesehen.

Der Heizwasserkreislauf 2 ist mit seinen Anschlüssen 6a, 6b an die Anschlüsse 7a, 7b der Hydraulikbaugruppe 8 angeschlossen. Auf gleiche Weise ist der Sanitärwasserkreislauf 3 über die Anschlüsse 9a, 9b an die Anschlüsse 10a, 10b der Hydraulikbaugruppe 8 angeschlossen.

Als Wärmequelle zur Erwärmung des Heizwassers dient der Brenner 11 und der Hauptwärmetauscher 12.

Der Hauptwärmetauscher 12 ist über die Anschlüsse 13a, 13b an die Anschlüsse 14a, 14b der Hydraulikbaugruppe 8 angeschlossen.

Die fertig vormontierte Hydraulikbaugruppe 8 weist insgesamt sechs Anschlüsse 7a, 7b, 10a, 10b, 14a, 14b auf, so daß sie auf einfache Weise schnell in die kombinierte Heizwasser- und Sanitärwasseranlage 1 eingebaut werden kann. Falls der Brenner 11 und der Hauptwärmetauscher 12 in die Hydraulikbaugruppe 8 integriert werden, so ist die Hydraulikbaugruppe 8 als Heißwasserbereiter mit nur vier Anschlüssen 7a, 7b, 10a, 10b an die Heizwasser- und Sanitärwasseranlage 1 anschließbar.

Parallel zum Abschnitt 2a mit den Heizkörpern 4 des Heizwasserkreislaufs 2 ist ein Bypass 15 mit einem Rückflußverhinderer 16 in die Hydraulikbaugruppe 8 integriert.

Ein zweiter Wärmetauscher 17 zum Erwärmen des Sanitärwassers ist in einer parallel zum Abschnitt 2a und zum Bypass 15 verlaufenden Leitung 18 angeordnet.

Zur Steuerung der kombinierten Heizwasser- und Sanitärwasseranlage 1 sind zwei getrennte Pumpen 19 und 20 im Vorlauf des Heizwasserkreislaufs 2 hinter dem Wärmetauscher 12 angeordnet.

In die Hydraulikbaugruppe 8 ist eine Befülleinrichtung 21 als auswechselbare Einheit integriert. Die Befülleinrichtung 21 ist zwischen den Anschlüssen 7b und 10b der Hydraulikbaugruppe 8 sowie dem Bypass 15 und dem Wärmetauscher 17 angeordnet und dabei an den Heizwasserkreislauf 2 und an den Sanitärwasserkreislauf 3 angeschlossen.

Die in Figur 1 und Figur 2 gezeigte Befülleinrichtung 21 weist eine Verbindungsleitung 22 mit einem Ventil 23 auf, durch die der Heizwasserkreislauf 2 mit dem Sanitärwasserkreislauf 3 absperrbar verbunden ist. Dabei kann in der Verbindungsleitung 22 zusätzlich ein Rückflußverhinderer 24 angeordnet sein, der einen Wasserstrom nur in Richtung 25 vom Sanitärwasserkreislauf 3 zum Heizwasserkreislauf 2 hin ermöglicht (Figur 2).

Bei der in Figur 3 gezeigten Befülleinrichtung 21 ist der Sanitärwasserkreislauf 3 nicht mit dem Heizwasserkreislauf 2 verbunden. Hier wird der Heizwasserkreislauf 2 über eine Anschlußleitung 26 mit einem Ventil 23 aus einem nicht näher dargestellten externen Wasserreservoir befüllt.

Die drei verschiedenen Befülleinrichtungen 21 aus den Figuren 1 bis 3 weisen alle die gleichen Schnittstellen zum Anschluß an den Heizwasserkreislauf 2 und den Sanitärwasserkreislauf 3 innerhalb der Hydraulikbaugruppe 8 auf.

## Patentansprüche

1. Hydraulikbaugruppe für eine kombinierte Heizwasserund Sanitärwasseranlage,
**dadurch gekennzeichnet,**
**daß** die Hydraulikbaugruppe über Anschlüsse (7a, 7b, 10a, 10b, 14a, 14b) an den Heizwasserkreislauf (2) und an den Sanitärwasserkreislauf (3) anschließbar ist,
und **daß** in die Hydraulikbaugruppe (8) eine Befülleinrichtung (21) zum Befüllen des Heizwasserkreislaufs (2) mit Wasser als auswechselbare Einheit integriert ist,
wobei die Befülleinrichtung (21) innerhalb der Hydraulikbaugruppe über Schnittstellen sowohl an den Heizwasserkreislauf (2) als auch an den Sanitärwasserkreislauf (3) anschließbar ist.

2. Hydraulikbaugruppe nach Anspruch 1, **dadurch gekennzeichnet, daß** die Befülleinrichtung (21) eine Leitung (22) mit einem Absperrorgan (23) aufweist, durch die der Heizwasserkreislauf (2) mit dem Sanitärwasserkreislauf (3) absperrbar verbunden ist.

3. Hydraulikbaugruppe nach Anspruch 2, **dadurch gekennzeichnet, daß** in der Leitung (22) der Befülleinrichtung (21) ein Rückflußverhinderer (24) angeordnet ist.

4. Hydraulikbaugruppe nach Anspruch 1, **dadurch gekennzeichnet, daß** die Befülleinrichtung (21) eine Leitung (26) mit einem Absperrorgan (23) aufweist, durch die der Heizwasserkreislauf (2) mit einem externen Wasserreservoir, insbesondere mit einer Wasserleitung, absperrbar verbunden ist.

5. Hydraulikbaugruppe nach einem der vorherigen Ansprüche, **dadurch gekennzeichnet, daß** ein Wärmetauscher (17) zum Erwärmen des Sanitärwassers in die Hydraulikbaugruppe (8) integriert ist.

6. Hydraulikbaugruppe nach einem der vorherigen Ansprüche, **dadurch gekennzeichnet, daß** die Hydraulikbaugruppe (8) an eine kombinierten Heizwasser- und Sanitärwasseranlage (1) anschließbar ist, die eine Pumpe (19), mindestens eine Vorrichtung (4) zum Erwärmen von Räumen eines Gebäudes, insbesondere einen Heizkörper (4), eine Wärmequelle (11) und mindestens einen Wärmetauscher (12) zum Erwärmen von Heiz- und/oder Sanitärwasser aufweist.

## Claims

1. Hydraulic assembly for a combined heating water and sanitary water system, **characterized in that** said hydraulic assembly is connectable by means of connections (7a, 7b, 10a, 10b, 14a, 14b) to the heating water circuit (2) and to the sanitary water circuit (3) and that a replenishing device (21) for adding make-up water to the heating water circuit (2) is integrated in the hydraulic assembly (8) as a replaceable unit, the said replenishing device (21) integrated in the hydraulic assembly being connectable via interfaces both to the heating water circuit (2) and to the sanitary water circuit (3).

2. Hydraulic assembly according to claim 1, **characterized in that** said replenishing device (21) comprises a line (22) incorporating a shut-off means (23) whereby said heating water circuit (2) is disconnectably linked to said sanitary water circuit (3). -/-

3. Hydraulic assembly according to claim 2, **characterized in that** a non-return means (24) is arranged in said line (22) of said replenishing device (21). -/-

4. Hydraulic assembly according to claim 1, **characterized in that** said replenishing device (21) comprises a line (26) incorporating a shut-off means (23) whereby said heating water circuit (2) is disconnectably linked to an exterior water source, and particularly to a water supply line. -/-

5. Hydraulic assembly according to any of the preceding claims, **characterized in that** a heat exchanger (17) for heating the sanitary water is integrated into said hydraulic assembly (8). -/-

6. Hydraulic assembly according to any of the preceding claims, **characterized in that** said hydraulic assembly (8) is connectable to a combined heating water and sanitary water system (1) which comprises a pump (19), at least one device (4) for heating the rooms of a building, in particular a radiator (4), a heat source (11), and at least one heat exchanger (12) for raising the temperature of heating water and/or sanitary water. -/-

## Revendications

1. Sous-groupe hydraulique pour une installation combinée d'eau de chauffage et d'eau sanitaire,
**caractérisé en ce que** le sous-groupe hydraulique peut être raccordé au circuit d'eau de chauffage (2) et au circuit d'eau sanitaire (3) par des raccords (7a, 7b, 10a, 10b, 14a, 14b)
et qu'un dispositif de remplissage (21) est intégré sous forme d'unité interchangeable dans le sous-groupe hydraulique (8) pour le remplissage en eau du circuit d'eau de chauffage (2),
le dispositif de remplissage (21) pouvant être raccordé à l'intérieur du sous-groupe hydraulique, au moyen de jonctions, aussi bien au circuit d'eau de chauffage (2) qu'également au circuit d'eau sanitaire (3).

2. Sous-groupe hydraulique selon la revendication 1,
**caractérisé en ce que** le dispositif de remplissage (21) présente une conduite (22) avec un organe d'arrêt (23) par laquelle le circuit d'eau de chauffage (2) est relié au circuit d'eau sanitaire (3) de manière pouvant être arrêtée.

3. Sous-groupe hydraulique selon la revendication 2,
**caractérisé en ce qu'**un inhibiteur de refluement (24) est disposé dans la conduite (22) du dispositif de remplissage (21).

4. Sous-groupe hydraulique selon la revendication 1,
**caractérisé en ce que** le dispositif de remplissage (21) présente une conduite (26) avec un organe d'arrêt (23) par laquelle le circuit d'eau de chauffage (2) est relié à un réservoir d'eau, en particulier une conduite d'eau, de manière pouvant être arrêtée.

5. Sous-groupe hydraulique selon l'une des revendications précédentes,
**caractérisé en ce qu'**un échangeur de chaleur (17) est intégré dans le sous-groupe hydraulique (8) pour le chauffage de l'eau sanitaire.

6. Sous-groupe hydraulique selon l'une des revendications précédentes,
**caractérisé en ce que** le sous-groupe hydraulique (8) peut être raccordé à une installation combinée d'eau de chauffage et d'eau sanitaire (1) qui présente une pompe (19), au moins un dispositif (4) pour le chauffage de locaux d'un édifice, en particulier un radiateur (4), une source de chaleur (11) et au moins un échangeur de chaleur (12) pour le chauffage d'eau de chauffage et/ou sanitaire.
